# EUROPÄISCHE PATENTSCHRIFT

(11) **EP 0 085 173 B1**
(45) Veröffentlichungstag und Bekanntmachung des Hinweises auf die Patenterteilung: **18.12.1985**
(21) Anmeldenummer: 82111728.0
(22) Anmeldetag: 17.12.1982
(51) Int. Cl.: F24F 13/00, F24F 13/18, F24F 7/013

(54) **Lüftungseinrichtung**
Ventilation device
Dispositif d'aération

(30) Priorität: 07.01.1982 DE 3200210
(43) Veröffentlichungstag der Anmeldung: 10.08.1983
(73) Patentinhaber: Baus, Heinz Georg, CH-3626 Hünibach-Thun (CH)
(72) Erfinder: Baus, Heinz Georg, CH-3626 Hünibach-Thun (CH)
(74) Vertreter: Klose, Hans, Dipl.-Phys.

## Beschreibung

Die Erfindung bezieht sich auf eine Lüftungseinrichtung gemäss Oberbegriff des Patentanspruches 1.

In der DE-A-2 942 482 ist eine Lüftungseinrichtung mit einem Gehäuse beschrieben, an dessen Vorderseite eine Abdeckklappe schwenkbar angeordnet ist. Diese Abdeckklappe kann bei Bedarf aufgeschwenkt werden, um den Strömungsweg freizugeben. Diese bekannte Lüftungsvorrichtung weist in einer Ausführungsvariante im Inneren des Gehäuses eine Wand auf, die mittels Schrauben an einer Konsole des Lüftergehäuses angeschraubt ist. Die genannte Konsole ist weiterhin mittels Schrauben mit den Gehäuse verbunden. Es ist somit ein nicht unerheblicher Aufwand bei der Herstellung und der Montage erforderlich, um das Lüftergehäuse und auch die genannte Wand im Innenraum der Lüftungseinrichtung fest und zuverlässig zu befestigen. Ein nicht unwesentlicher Zeitaufwand für die Herstellung und Montage ist gegeben. Ferner ergeben sich Schwierigkeiten, wenn zur Säuberung des Innenraumes oder zu Wartungszwecken der Innenraum der Lüftungseinrichtung zugänglich gemacht werden muss.

Ferner ist in dem DE-U-7 801 023 eine Lüftungseinrichtung beschrieben, die eine als Revisionsklappe ausgebildete Wand aufweist, welche an einer Vorderkante am Gehäuse der Lüftungseinrichtung angelenkt ist. Diese Revisionsklappe ist ferner mittels Arretierungsmitteln an dem Gehäuse arretierbar. Die genannte Wand enthält einen Rahmen und einen Lüftungsschieber, die jeweils Schlitze und Stege aufweisen, die bei Bedarf durch Verschieben des Lüftungsschiebers in die gewünschte relative Position zueinander gebracht werden können. Der konstruktive Aufbau und die Funktionsweise einer derart ausgebildeten Schieberlüftung mit Rahmen und Lüftungsschieber ist von einer Lüftungseinrichtung der eingangs genannten Art sehr verschieden.

Der Erfindung liegt daher die Aufgabe zugrunde, die Lüftungseinrichtung der eingangs genannten Art mit einem geringen konstruktiven Aufwand dahingehend weiterzubilden, dass eine einfache Fertigung und Montage und darüber hinaus auch eine leichte Reinigungsmöglichkeit gegeben sind, wobei auch die Betätigung der Abdeckklappe mit einem geringen konstruktiven Aufwand ermöglicht werden soll.

Zur Lösung dieser Aufgabe werden die im Kennzeichen des Patentanspruches 1 angegebenen Merkmale vorgeschlagen. Aufgrund der in an sich bekannter Weise als Revisionsklappe ausgebildeten Wand, die an der Vorderkante angelenkt ist und ferner mittels Arretierungsmitteln direkt am Gehäuse arretierbar ist, ist der Innenraum in einfacher Weise bei Bedarf zugänglich. Die in der Revisionsklappe vorgesehene Öffnung gewährleistet eine einfache und sichere Betätigung der Abdeckklappe mittels eines im Innenraum angeordneten Stellantriebes über das Betätigungselement. Bei der Fertigung ist insoweit kein besonderer Aufwand erforderlich. Das Lüftergehäuse liegt über elastische Stützelemente an dem Gehäuse und auch an der Revisionsklappe an, wodurch eine einfache Arretierung und Festlegung des Lüftergehäuses im Innenraum erreicht wird. Bei der Montage wird das Lüftergehäuse einfach in den Innenraum eingeschoben, bis wenigstens ein Stützelement an der der Revisionsklappe gegenüberliegenden Innenwand des Gehäuses anliegt. Zur endgültigen Fixierung des Lüftergehäuses im Innenraum muss dann lediglich noch die Revisionsklappe geschlossen werden und mittels der Arretierungsmittel dieselbe am Gehäuse arretiert werden. Eine gesonderte Befestigung des Lüftergehäuses mittels Schrauben oder dgl. entfällt. Bei der Fertigung müssen keine allzu engen Toleranzen eingehalten werden, da mittels der elastischen Stützelemente ein diesbezüglicher Ausgleich ohne weiteres erfolgt und zudem auch eine spielfreie Festlegung gewährleistet wird. Darüber hinaus wird mittels der elastischen Stützelemente eine Schwingungsdämpfung bewirkt, so dass Vibrationen vom Lüfter und insbesondere vom Lüftermotor entsprechend gedämpft an das Gehäuse weitergeleitet werden.

Besondere Weiterbildungen und Ausführungsformen sind in den Ansprüchen 2 bis 20 angegeben. So ist die Ausführungsform gemäss Anspruch 7 dadurch gekennzeichnet, dass die Abdeckklappe und/ oder die Revisionsklappe sich im wesentlichen über die gesamte Bauhöhe der Lüftungseinrichtung erstrecken. Eine günstige Integration der Lüftungseinrichtung in einen Fensterrahmen oder dgl. wird hierdurch ermöglicht. Ist die Lüftungseinrichtung ferner gemäss Anspruch 8 dadurch gekennzeichnet, dass die Abdeckklappe und/oder die Revisionsklappe sich im wesentlichen über die gesamte Länge der Lüftungseinrichtung erstrecken, so weist die Lüftungseinrichtung insgesamt auf ihrer Vorderseite eine weitgehend geschlossene Oberfläche auf. Bei Integration in einen Fensterrahmen oder dgl. treten somit keine den optischen Gesamteindruck störende Bestandteile nach aussen in Erscheinung.

Die Ausführungsform gemäss Anspruch 11 ist dadurch gekennzeichnet, dass das Lüftergehäuse an seiner Aussenfläche nach aussen hin offene Längskanäle aufweist, in welchen Stützelemente angeordnet sind. Das Lüftergehäuse kann somit insbesondere durch Strangpressen hergestellt werden, wobei gleichzeitig auch die genannten Längskanäle hergestellt werden; ein besonderer Aufwand ist praktisch nicht erforderlich. Die Stützelemente, die in einfacher Weise aus endlosem Profilmaterial hergestellt werden können, werden mit einem geringen Aufwand in diese Längskanäle eingesetzt.

In der Ausführungsform gemäss Anspruch 13 weist das Lüftergehäuse vier Längskanäle auf, die jeweils in einer Ecke des Innenraumes des Gehäuses zugeordnet sind. Die in den Längskanälen angeordneten Stützelemente greifen somit in die Ecken des Gehäuses der Lüftungseinrichtung ein, wodurch in einfacher Weise eine Drehsicherung für das Lüftergehäuse erreicht wird.

Die Erfindung wird nachfolgend anhand der in der Zeichnung dargestellten Ausführungsbeispiele näher erläutert. Es zeigen:
Fig. 1 schematisch einen Längsschnitt durch eine Lüftungseinrichtung mit zwei symmetrisch angeordneten Strömungskanälen,
Fig. 2 perspektivisch eine Ansicht einer Lüftungseinrichtung, deren Abdeckklappe geöffnet ist,
Fig. 3 einen Schnitt quer zur Längsachse der Lüftungseinrichtung und zwar im Bereich des Lüfters, von welchem nur das Lüftergehäuse dargestellt ist,
Fig. 4 einen Schnitt quer zur Längsachse und zwar im Bereich eines Strömungskanals,
Fig. 5 eine Ansicht einer Stützwand,
Fig. 6 einen Schnitt, ähnlich wie in Fig. 3 dargestellt, wobei die Längsnut der Vorderkante bezüglich der Rückwand um einen kleinen Winkel geneigt verläuft.

Die schematische Darstellung gemäss Fig. 1 zeigt im Längsschnitt eine Lüftungseinrichtung mit einem U-förmigen bzw. kastenförmigen Gehäuse 2, wobei dessen obere Wand 4 und untere Wand 6 erkennbar ist. Das Gehäuse 2 ist ein stranggepresstes Profil; seine hinter der Zeichenebene liegende Rückwand 28 verbindet die beiden genannten Wände 4 und 6, wobei ein Innenraum 8 gebildet wird. In dem Innenraum 8 befinden sich zwei Lüfter 10, 12, welche als Walzenlüfter ausgebildet sind und von einem gemeinsamen Elektromotor 14 angetrieben werden. Symmetrisch zu den genannten Lüftern 10, 12 ist jeweils ein Strömungskanal 16, 18 vorhanden, durch welchen in Richtung der strichpunktierten Pfeile 20, 22 die von den Lüftern 10, 12 angesaugte Luft strömen kann. An den Enden der Strömungskanäle 16, 18 befinden sich Luftdurchtrittsöffnungen 24, 26, welche in der hinter der Zeichenebene liegenden Rückwand 28 angeordnet sind. Weitere Luftdurchtrittsöffnungen befinden sich in einer hier nicht dargestellten und vor der Zeichenebene liegenden Revisionsklappe, welche weiter unten noch näher erläutert werden soll. Es sei davon ausgegangen, dass die Rückwand 28 der Aussenseite, beispielsweise eines Fensters, zugeordnet ist, während die Revisionsklappe der Innenseite, also dem Gebäudeinneren, zugeordnet ist. Die dargestellte Lüftungseinrichtung dient somit zur Belüftung des Zimmers. Soll die Lüftungseinrichtung zur Entlüftung eingesetzt werden, so sind die Lüftungsdurchtrittsöffnungen 24, 26 entsprechend in der Revisionsklappe und die den Lüftern 10, 12 zugeordneten Luftdurchtrittsöffnungen entsprechend in der Rückwand vorzusehen, wobei die Lüfter 10, 12 um die Hochachse 30 um 180° verdreht in das Gehäuse 2 eingesetzt sind. Es ist somit kein besonderer Aufwand erforderlich, um die Lüftungseinrichtung wahlweise zur Be- oder Entlüftung einsetzen zu können. In beiden Fällen ist die Strömungsrichtung durch die Pfeile 20, 22 vorgegeben, wobei die Strömung innerhalb des Aussengehäuses im wesentlichen in Richtung der Längsachse 32 erfolgt.

Die obere und die untere Innenfläche 34, 36 des Gehäuses 2 sind mit Dämm-Material 38, 40 ausgekleidet, welches jeweils zahnartige Stege 42,44 aufweist. Diese zahnartigen Stege 42, 44 ragen, wie dargestellt, beabstandet ineinander, so dass die derart gebildeten Strömungskanäle 16, 18 etwa mäanderförmig ausgebildet sind. Durch geeignete Dimensionierung der zahnartigen Stege, deren Abstand und Anzahl kann die Schalldämmwirkung in der gewünschten Weise beeinflusst werden. Es ist ohne weiteres ersichtlich, dass durch eine entsprechende Verlängerung der Baulänge der Lüftungseinrichtung die Strömungswege vergrössert und somit auch die Schalldämmung noch vergrössert werden kann. Andererseits kann durch die Geometrie der Strömungswege auch der Luftdurchsatz beeinflusst werden. Auch an den Enden der Strömungskanäle 16, 18 ist geeignetes Dämm-Material 46, 48 vorgesehen; entsprechendes Dämm-Material befindet sich auch an der Rückwand und an der Revisionsklappe:

Ferner sind im Innenraum des Gehäuses 2 Stützwände 50 vorgesehen. In der Zeichnung ist rechts im Innenraum ein Stellantrieb 52 schematisch angedeutet, mittels welchem eine noch zu erläuternde Abdeckklappe betätigbar ist. Zwischen Stellantrieb und dem Strömungskanal 18 befindet sich eine weitere Stützwand 50. Mittels der genannten Stützwände 50 wird die Stabilität und Festigkeit des Gehäuses 2 und somit der gesamten Lüftungseinrichtung nicht unwesentlich verbessert. Ohne derartige Stützwände müsste das Gehäuse 2 erheblich dicker und stabiler ausgebildet werden, wodurch ein erhöhter Materialeinsatz und auch ein erhöhtes Gewicht bedingt wäre.

Fig. 2 zeigt eine perspektivische Ansicht einer Lüftungseinrichtung, deren Abdeckklappe 54 in der geöffneten Stellung dargestellt ist. Es ist ferner die Revisionsklappe 56 zu erkennen, welche ebenfalls ander Vorderseite 58 angeordnet ist. Die Revisionsklappe weist Arretierungsmittel 60 auf, welche mit einem Schraubenzieher oder ggf. mit einer Münze betätigbar sind, um die Revisionsklappe 56 zu öffnen. Bei der hier dargestellten Ausführungsform ist die Revisionsklappe 56 mit einer einzigen Lufₜdurchtrittsöffnung 62 versehen, durch welche zum Zweck der Belüftung, beispielsweise eines Zimmers, Luft austritt.

Im Gegensatz zu Fig. 1 weist die hier dargestellte Lüftungseinrichtung nur einen einzigen Lüfter auf. Die Revisionsklappe 56 enthält ausserdem eine Öffnung 64 für ein Betätigungselement 66, welches einerseits mit dem oben erwähnten Stellantrieb und andererseits mit der Abdeckklappe 54 in Verbindung steht. Mittels des genannten Stellantriebes kann somit die Abdeckklappe geöffnet oder aber auch geschlossen werden. Die Abdeckklappe und auch die Revisionsklappe erstrecken sich jeweils über die gesamte Baulänge der Lüftungseinrichtung und gleichermassen zumindest näherungsweise auch über die gesamte Bauhöhe der Lüftungseinrichtung.

Fig. 3 zeigt einen Schnitt quer zur Längsachse und zwar im Bereich eines Lüfters, wobei von dem Lüfter nur dessen Gehäuse 68 dargestellt ist. Das kastenförmige Gehäuse 2 ist mit seiner oberen Wand 4, seiner unteren Wand 6 sowie der Rückwand 28 zu erkennen. Das Gehäuse 2 ist an der Vorderseite 58 mittels der Revisionsklappe 56 verschliessbar, wobei hier die Revisionsklappe 56 in der geschlossenen Stellung dargestellt ist. Das Gehäuse 2 weist im Bereich seiner Vorderkante 70 eine Längsnut 72 auf, wobei die Vorderkante 70 eine zumindest teilweise zylindrische Oberfläche aufweist. Die Revisionsklappe 56 greift mit einem unteren etwa bogenförmig ausgebildeten Ansatz 74 in die genannte Längsnut 72 ein. Die Revisionsklappe 56 ist um dieVorderkan" te 70 schwenkbar an dem Gehäuse 2 angelenkt. Das Gehäuse 2 weist ferner einen etwa L-förmigen Abschnitt 76 auf, welcher einerseits die Längsnut 72 begrenzt und andererseits mit seinem oberen Teil 78 den bogenförmigen Ansatz 74 übergreift. Es wird auf diese einfache Weise eine Labyrinthdichtung gebildet, um das Eindringen von Fremdluft in den Innenraum 8 zu unterbinden. Auch der obere Anschlag der Revisionsklappe 56 an der oberen Wand 4 ist als Labyrinthdichtung ausgebildet, wobei ein zahnartiger Vorsprung 80 in eine Längsnut 82 der Revisionsklappe 56 hineinragt und sowohl an der oberen Wand 4 als auch an der Revisionsklappe 56 einander zugeordnete abgewinkelte Stege 84 bzw. 86 vorgesehen sind. Auch hierdurch wird eine Labyrinthdichtung gebildet, welche bei einem geringen Aufwand eine zuverlässige Abdichtung gewährleistet. Der bogenförmige Ansatz 74 ist derart ausgebildet bzw. er erstreckt sich über einen derartigen Winkel, dass nach einem Schwenken der Revisionsklappe 56 in Richtung des Pfeiles 88 über einen vorgegebenen Winkelbereich von etwa 90° die Revisionsklappe vom Gehäuse 2 ohne weiteres entfernt werden kann. Auch die an die Revisionsklappe 56 angelenkte Abdeckklappe 54 kann dann gleichzeitig entfernt werden.

Die Revisionsklappe 56 weist eine vordere Längskante 90 auf, an welcher die Abdeckklappe 54 angelenkt ist. Auch die vordere Längskante 90 weist eine zumindest teilweise zylindrische Oberfläche auf und sie wird von einer Klaue 92 der Abdeckklappe umgriffen. Hierbei ist die Klaue 92 zweckmässigerweise derart ausgebildet, dass Abdeckklappe und Revisionsklappe nur durch Relativbewegungen in Richtung der senkrecht zur Zeichenebene verlaufenden Längsachse voneinander gelöst bzw. miteinander verbunden werden können. Hierdurch wird zuverlässig ein unbeabsichtigtes Herauslösen der Abdeckklappe während des Betriebes oder auch bei Reinigungs- oder Revisionsarbeiten unterbunden. Es ist von besonderer Bedeutung, dass die Revisionsklappe 56 oben eine weitere Längskante 94 aufweist, welche entsprechend der bereits erläuterten Längskante 90 ausgebildet ist, so dass die Abdeckklappe 54 wahlweise an einer der beiden Längskanten 90 bzw. 94 angelenkt werden kann. Es ist damit die einfache Möglichkeit gegeben, je nach den Einbaubedingungen der Lüftungseinrichtung die zweckmässige Anlenkung bzw. Schwenkung der Abdeckklappe zu ermöglichen. Diese Ausbildung von Abdeckklappe und Revisionsklappe beinhaltet somit ein Doppelgelenk derart, dass die Abdeckklappe 54 an der Revisionsklappe 56 angelenkt ist, welch letztere ihrerseits am Gehäuse 2 angelenkt ist. Beide Klappen 54 und 56 erstrecken sich im wesentlichen über die gesamte Bauhöhe, also den Abstand zwischen der oberen Wand 4 und der unteren Wand 6. Bei dem hier dargestellten Ausführungsbeispiel weist die Abdeckklappe 54 eine ebene Frontfläche 96 auf. Wie durch die gestrichelten Linien 98 angedeutet, kann jedoch die Abdeckklappe 54 ohne Schwierigkeiten an das Design von anderen Bauteilen, wie z.B. eines Fensterrahmens oder einer Tür, angepasst werden. Es sei hier besonders hervorgehoben, dass sich die Abdeckklappe 54 über die gesamte Baulänge, also in Richtung der senkrecht zur Zeichenebene verlaufenden Längsachse, erstreckt. Es ist ersichtlich, dass die Klaue 92 zusammenn mit der vorderen Längskante 90 eine Labyrinthdichtung bildet, wobei die Dichtungswirkung durch weitere Stege oder dgl. verbessert werden kann. Weiterhin ist auch am oberen Anschlag zwischen Abdeckklappe 54 und Revisionsklappe 56 eine Labyrinthdichtung vorgesehen, wobei die Abdeckklappe 54 einen Quersteg 100 aufweist, dessen Oberfläche in einen bogenförmigen Bereich der Abdeckklappe 54 übergeht. Der Quersteg 100 liegt an der Revisionsklappe 56 bzw. an einem zugeordneten Steg derselben an. Es ist eine einfache Labyrinthdichtung geschaffen, um bei geschlossener Abdeckklappe 54 zuverlässig eine Luftströmung von oder zu dem Innenraum 8 hin zu unterbinden. Der Quersteg 100 vergrössert ferner die Stabilität und Steifigkeit der Abdeckklappe 54. Hierdurch wird ein dichtes Abschliessen gewährleistet.

Das Lüftergehäuse 68 weist an seiner Aussenfläche nach aussen offene Längskanäle 102 auf, in welchen jeweils Stützelemente 104 aus nachgiebigem, elastischem Material vorhanden sind. Die Längskanäle 102 und auch die Stützelemente 104 erstrecken sich über die gesamte Länge des Lüftergehäuses 68. Es sind insgesamt vier derartige Längskanäle 102 vorgesehen, welche im wesentlichen im Bereich der Ecken des Gehäuses 2 angeordnet sind. Es ist ersichtlich, dass hierdurch eine zuverlässige Arretierung bzw. Drehsicherung des Lüftergehäuses erreicht wird. Die Stützelemente 104 greifen nämlich in die Ecken bzw. Kanten des Gehäuses 2 in der dargestellten Weise ein und es ist ersichtlich, dass somit eine zuverlässige Auflagerung gewährleistet wird. Mittels der besagten Stützelemente 104 wird zum einen in einfacher Weise ein Toleranzausgleich geschaffen und zum anderen aber auch eine vorteilhafte Entkopplung zwischen Lüftergehäuse 68 und Gehäuse 2 im Hinblick auf Übertragungen von Schallschwingungen, Vibrationen oder dgl. erreicht. Die beiden Stützelemente 104 im Bereich der Vorderseite stützen sich aber auch bzw. ausschliesslich an der Revisionsklappe 56 ab. Beim Schliessen der Revisionsklappe kann ohne Schwierigkeiten ein gewünschter Anpressdruck bzw. eine Verspannung erreicht werden, damit das Lüftergehäuse 68 auch fest im Gehäuse 2 gelagert ist. Besondere Befestigungsmittel für das Lüftergehäuse 58 im Gehäuse 2 sind nicht erforderlich und eine feste Abstützung ist gewährleistet. Das Lüftergehäuse 68 wird bei geöffneter Revisionsklappe 56 einfach durch die vordere Öffnung zwischen den beiden Wänden 4 und 6 des Gehäuses 2 hindurchgeschoben und beim Schliessen der Revisionsklappe über die Stützelemente 104 zuverlässig in dem Gehäuse 2 gelagert. Die oben bereits erwähnten, an der Vorderseite vorgesehenen Längskanäle 102 sind an den beiden Endbereichen 106, 108 angeordnet, welche den Ausströmkanal des Lüftergehäuses 68 bilden.

In Fig. 4 ist ein Schnitt quer zur Längsachse im Bereich des Strömungskanals dargestellt, wobei die Abdeckklappe 54 in der geöffneten Stellung gezeigt ist. Der zahnartige Steg 44 nimmt einen Teil der Höhe des Innenraumes ein. Auch die Rückwand 28 und die Revisionsklappe 56 sind jeweils mit Dämm-Material 110, 112 ausgekleidet. Es sind die Arretierungsmittel 60 erkennbar, welche einen drehbaren Bolzen 114 sowie einen mit diesem verbundenen Drehhebel 116 aufweisen. Der Drehhebei 116 ist in der gezeigten Stellung mit dem Steg 84 in Eingriff, so dass die Revisionsklappe 56 auch sicher in der geschlossenen Stellung gehalten wird. Sofern die Revisionsklappe 56 geöffnet werden soll, braucht lediglich die Arretiervorrichtung 60 so weit gedreht zu werden, dass der Drehhebel 116 ausser Eingriff mit dem Steg 84 gelangt. Der Steg 84 ist gleichzeitig auch Bestandteil der oben erläuterten Labyrinthdichtung. An der Rückwand 28 ist ferner ein Wetterschutzprofil 118 vorgesehen, um das Eindringen von Schmutz, Regen oder sonstigen Fremdkörpern durch die in der Rückwand 28 vorhandenen Luftdurchtrittsöffnungen zu verhindern. Die Verbindung zwischen Wetterschutzleiste 118 und Rückwand 28 bzw. Aussengehäuse 2 erfolgt mittels Verbindungsprofilen 120, die in entsprechende Nuten oder Ausnehmungen der Wetterschutzleiste 118 bzw. der Rückwand 28 eingreifen. Durch die strichpunktierten Linien 122 ist die geöffnete Revisionsklappe nach einer Verschwenkung über einen Winkelbereich von etwas über 90° angedeutet. Es ist ersichtlich, dass nunmehr die Revisionsklappe 56 mitsamt der Abdeckklappe 54 von dem Aussengehäuse 2 entfernt werden kann, wobei lediglich noch das Betätigungselement 66 von der Abdeckklappe 54 zu lösen ist. Das Betätigungselement 66 ist dem mit oben erwähnten Stellantrieb verbunden, durch die Öffnung 64 der Revisionsklappe 56 geführt und an der Abdeckklappe 54 angelenkt.

Fig. 5 zeigt einen Schnitt durch das Gehäuse 2 mit einer Ansicht einer Stützwand 50. Das Gehäuse 2 weist Längskanäle 124 auf, in welche Befestigungselemente für die Stützwand 50 eingreifen. Im Bereich der Rückwand 28 sind diese Befestigungselemente als Schrauben ausgebildet, deren Köpfe in Längskanäle 124 eingreifen und welche durch entsprechende Bohrungen der Stützwand hindurchgeführt sind. In Bereich der Vorderkante weist die Stützwand 50 einen etwa T-förmigen Ansatz 126 auf, welcher in den dort vorhandenen Längskanal 124 eingreift. Dieser Längskanal 124 dient auch zur Aufnahme von elektrischen Leitungen zum Lüftermotor oder zum Stellantrieb. Die genannten Längskanäle 124 weisen hinterschnittene Bereiche auf, damit die Befestigungselemente auch zuverlässig verankert werden können. Senkrecht zur Rückwand 28 weist die Stützwand 50 ferner eine Bohrung 128 auf, in welche ggf. Befestigungsmittel, insbesondere in Form einer Schraube einführbar sind. Gegebenenfalls wird in die Rückwand 28 eine entsprechende Bohrung eingebracht, so dass die erwähnte Schraube auch durch diese Bohrung der Rückwand hindurchführbar ist. Es ist ohne weiteres ersichtlich, dass somit die Lüftungseinrichtung beispielsweise an einem bereits vorhandenen Entlüftungsgitter, Rahmen oder dgl. befestigt werden kann. Die Stützwand 50 weist ferner der Rückwand 28 gegenüberliegend einen Verbindungssteg 130 mit einer Ausnehmung 132 auf, welche einen im Vergleich zur gegenüberliegenden Bohrung 128 grösseren Durchmesser aufweist. Durch die besagte Ausnehmung 132 kann die oben erwähnte Schraube und zum Festdrehen derselben ein Schraubenzieher oder ein sonstiges Werkzeug hindurchgeführt werden. Die Stützwand 50 ist nicht massiv ausgeführt, sondern sie weist eine Anzahl von Aussparungen 134 auf, wobei hier nur die in Richtung der Längsachse verlaufenden Aussparungen zu sehen sind. Mittels derartiger Aussparungen wird bei optimalem Materialeinsatz eine grösstmögliche Stabilität und Festigkeit der Stützwand 50 erreicht.

In Fig. 6 ist eine alternative Ausführungsform dargestellt, bei welcher die Längsnut 72 bezüglich der Rückwand 28, also in der dargestellten Einbaulage bezüglich einer vertikalen Ebene, um einen kleinen Winkel a geneigt angeordnet ist. Der in die Längsnut 72 eingreifende Ansatz 136 der Revisionsklappe 56 ist in entsprechender Weise um einen kleinen Winkel geneigt angeordnet bzw. entsprechend ausgebildet, damit er in der dargestellten Weise in die Längsnut 72 eingreifen kann. Um die Revisionsklappe 56 samt Abdeckklappe 54 von dem Gehäuse 2 abzunehmen, ist nach Lösen der hier nicht dargestellten Arretierungsmittel nur eine geringe Schwenkung um den Winkel a durchzuführen, um nachfolgend die Revisionsklappe 56 mit der Abdeckklappe 54 in Richtung des Pfeiles 138 nach oben aus der Längsnut 72 herausheben zu können. Hierbei führt der vordere Bereich der Unterkante 140 nur eine vergleichsweise geringfügige Bewegung nach unten hin aus, so dass dort praktisch kein besonderer Freiraum vorhanden sein muss. Aufgrund dieser Ausbildung der Lüftungseinrichtung wird, ohne besondere Schwierigkeiten bei der Herstellung der Lüftungseinrichtung, auch und gerade der bündige Einbau in Fensterrahmen, Wände und dgl. ermöglicht.

Fig. 7 zeigt einen Schnitt ähnlich wie in Fig. 3, wobei hier jedoch die Abdeckklappe 54 um die vordere Längskante 90 der Revisionsklappe 56 geschwenkt ist. Mittels des in dem Lüftergehäuse 68 angeordneten Ventilators bzw. Lüfters 142 kann nunmehr die Be- oder auch Entlüftung in gewohnter Weise erfolgen. Die Abdeckklappe 54 wurde mittels eines hier als eine Feder ausgebildeten Betätigungselements 66 in die dargestellte Position geschwenkt. Durch die strichpunktierten Linien ist ferner die geschwenkte Position der Revisionsklappe 56 angedeutet. Wie oben bereits erläutert, kann die Revisionsklappe 56 durch Betätigung der Arretierungsmittel derart vom Gehäuse 2 gelöst werden, dass die Revisionsklappe 56 und die Abdeckklappe 54 um die Vorderkante 70 des Gehäuses 2 geschwenkt werden können. In der geschwenkten Position der Revisionsklappe 56 sind die Lüfter 142 und auch die übrigen oben erwähnten Bauteile der Lüftungseinrichtung ohne weiteres zugänglich. Es ist von massgebender Bedeutung, dass beim Schliessen der Revisionsklappe 56 bzw. beim Arretieren derselben gleichzeitig auch das Lüftergehäuse 68 in dem Gehäuse 2 arretiert wird. Es sind also keine zusätzlichen Befestigungsmittel oder dgl. für das Lüftergehäuse 68 vorgesehen, sondern das Lüftergehäuse 68 wird über die Stützelemente 104 fest und zuverlässig in dem Gehäuse 2 arretiert.

## Patentansprüche

1. Lüftungseinrichtung mit einem Gehäuse (2), an dessen Vorderseite eine Abdeckklappe (54), bevorzugt schwenkbar, angeordnet ist, mit einer an der Vorderseite des Gehäuses (2) angeordneten Wand, welche mittels Arretierungsmitteln (60) zum Abschliessen eines Innenraumes (8), in dem wenigstens eine Stützwand (50) vorgesehen ist, arretierbar ist, und mit einem im Innenraum (8) des Gehäuses (2) angeordneten Lüftergehäuse (68) eines Lüfters, wobei das Gehäuse (2) und die Wand Luftdurchtrittsöffnungen (24, 26, 62) aufweisen, dadurch gekennzeichnet, dass die Wand als eine Revisionsklappe (56) ausgebildet ist, welche an einer Vorderkante (70) des Gehäuses (2) angelenkt ist, dass die Revisionsklappe (56) mit den Arretierungsmitteln (60) direkt am Gehäuse (2) arretierbar ist, dass die Revisionsklappe (56) eine Öffnung (64) für ein mit der Abdeckklappe (54) verbundenes Betätigungselement (66) aufweist und dass das Lüftergehäuse (68) über elastische Stützelemente (104) an dem Gehäuse (2) und ander Revisionsklappe (56) anliegt, wobei beim Schliessen der Revisionsklappe (56) und Betätigen der Arretierungsmittel (60) das Lüftergehäuse (68) im Innenraum (8) arretiert wird.

2. Lüftungseinrichtung nach Anspruch 1, dadurch gekennzeichnet, dass die Vorderkante (70) teilweise etwa zylinderförmig ausgebildet ist und von einem bogenförmigen Ansatz (74) der Revisionsklappe (56) umgriffen wird.

3. Lüftungseinrichtung nach Anspruch 2, dadurch gekennzeichnet, dass der bogenförmige Ansatz (74) sowie eine Längsnut (72) des Gehäuses (2), in welche Längsnut (72) der Ansatz (74) eingreift, derart ausgebildet sind, dass nach Wegschwenken der Revisionsklappe (56) vom Gehäuse (2) um einen vorgegebenen Winkel die Revisionsklappe (56) vom Gehäuse (2) abnehmbar ist.

4. Lüftungseinrichtung nach Anspruch 3, dadurch gekennzeichnet, dass der vorgegebene Winkel in der Grössenordnung von 90 Winkelgraden liegt.

5. Lüftungseinrichtung nach einem der Ansprüche 1 bis 4, dadurch gekennzeichnet, dass die Abdeckklappe (54) an der vorderen Längskante (90) der Revisionsklappe (56) angelenkt ist.

6. Lüftungseinrichtung nach Anspruch 5, dadurch gekennzeichnet, dass die vordere Längskante (90) der Revisionsklappe (56) eine teilweise zylindrische Oberfläche aufweist, welche von einer Klaue (92) der Abdeckklappe (54) umgriffen ist.

7. Lüftungseinrichtung nach einem der Ansprüche 1 bis 6, dadurch gekennzeichnet, dass die Abdeckklappe (54) und/oder die Revisionsklappe (56) sich im wesentlichen über die gesamte Bauhöhe der Lüftungseinrichtung erstrecken.

8. Lüftungseinrichtung nach einem der Ansprüche 1 bis 7, dadurch gekennzeichnet, dass die Abdeckklappe (54) und/oder die Revisionsklappe (56) sich im wesentlichen über die gesamte Länge der Lüftungseinrichtung erstrecken.

9. Lüftungseinrichtung nach einem der Ansprüche 1 bis 8, dadurch gekennzeichnet, dass die Abdeckklappe (54) wahlweise an der unteren Längskante (90) oder der oberen Längskante (94) der Revisionsklappe (56) anlenkbar ist.

10. Lüftungseinrichtung nach einem der Ansprüche 1 bis 9, dadurch gekennzeichnet, dass ein in Richtung der Längsachse (32) des Gehäuses (2) verlaufender Strömungskanal (16, 18) vorgesehen ist, und dass das Lüftergehäuse (68) im Bereich der Luftdurchtrittsöffnung (62) der Revisionsklappe (56) angeordnet ist.

11. Lüftungseinrichtung nach einem der Ansprüche 1 bis 10, dadurch gekennzeichnet, dass das Lüftergehäuse (68) an seiner Aussenfläche nach aussen hin offene Längskanäle (102) aufweist, in welchen Stützelemente (104) angeordnet sind.

12. Lüftungseinrichtung nach Anspruch 11, dadurch gekennzeichnet, dass die aus einem nachgiebigen, elastischen Material bestehenden Stützelemente (104) sich über die gesamte Länge des Lüftergehäuses (68) erstrecken.

13. Lüftungseinrichtung nach Anspruch 11 oder 12, dadurch gekennzeichnet, dass das Lüftergehäuse (68) vier Längskanäle (102) aufweist, die jeweils einer Ecke des Innenraumes (8) des Gehäuses (2) zugeordnet sind.

14. Lüftungseinrichtung nach einem der Ansprüche 11 bis 13, dadurch gekennzeichnet, dass zwei Längskanäle (102) an den beiden Endbereichen (106, 108) des Ausströmkanals vom Lüftergehäuse (68) angeordnet sind, und dass die in den beiden genannten Längskanälen (102) angeordneten Stützelemente (104) zumindest teilweise an der Revisionsklappe (56) anliegen.

15. Lüftungseinrichtung nach einem der Ansprüche 1 bis 14, dadurch gekennzeichnet, dass im Innenraum (8), wenigstens an den Enden des Gehäuses (2), jeweils eine quer zur Längsachse (32) liegende Stützwand (50) angeordnet ist und mittels Befestigungselementen in Längskanälen (124) des Gehäuses (2) befestigt ist.

16. Lüftungseinrichtung nach Anspruch 15, dadurch gekennzeichnet, dass die Längskanäle (124) hinterschnittene Bereiche aufweisen, in welche die Befestigungselemente für die Stützwand (50) eingreifen.

17. Lüftungseinrichtung nach Anspruch 15 oder 16, dadurch gekennzeichnet, dass die Befestigungselemente als T-förmige Ansätze (126) der Stützwand (50) ausgebildet sind.

18. Lüftungseinrichtung nach einem der Ansprüche 15 bis 17, dadurch gekennzeichnet, dass die Stützwand (50) eine senkrecht zur Rückwand (28) des Gehäuses (2) angeordnete Bohrung (128) aufweist, in welche Befestigungsmittel, in Form einer Schraube oder dgl., einführbar sind.

19. Lüftungseinrichtung nach Anspruch 18, dadurch gekennzeichnet, dass die Stützwand (50) an der der Revisionsklappe (56) zugewandten Seite eine Ausnehmung (132) enthält, die einen grösseren Durchmesser als die zugeordnete Bohrung (128) aufweist und durch welche die genannten Befestigungsmittel sowie ein Werkzeug zur Betätigung derselben hindurchführbar ist.

20. Lüftungseinrichtung nach einem der Ansprüche 1 bis 19, dadurch gekennzeichnet, dass das Gehäuse (2) im Innenraum (8) einen Längskanal (124) für elektrische Leitungen aufweist.

## Claims

1. Ventilation device with a housing (2), on the front end of which a cover (54) is arranged, preferably pivotably, with a wall which is arranged on the front end of the housing (2) and which can be locked by means of locking means (60) for sealing the inner chamber (8), in which a supporting wall (50) is provided, and with a ventilator housing (68) of a ventilator arranged in the inner chamber (8) of the housing (2), the housing (2) and the wall having air passage openings (24, 26, 62), characterised in that the wall ist formed in the manner of an inspection flap (56) which is pivoted on a front edge (70) of the housing, that the inspection flap (56) is lockable directly on the housing (2) via the locking means (60), that the inspection flap (56) has an opening (64) for an actuating element (66) which is connected to the cover (54) and that the ventilator housing (68) rests against the housing (2) and the inspection flap via resilient support elements (104), the ventilator housing (68) being locked in the inner chamber (8) when the inspection flap (56) is closed and the locking means (60) are actuated.

2. Ventilation device according to claim 1, characterised in that the front edge (70) is partially formed so as to be approximately cylindrical and is surrounded by a curved projection (74) of the inspection flap (56).

3. Ventilation device according to claim 2, characterised in that the curved projection (74) and a longitudinal groove (72) of the housing, in which longitudinal groove (72) the projection (74) engages, are formed in such a way that when the inspection flap (56) is pivoted away from the housing (2) at a predetermined angle the inspection flap (56) of the housing (2) is detachable.

4. Ventilation device according to claim 3, characterised in that the predetermined angle is in the order of magnitude of 90°.

5. Ventilation device according to any one of claims 1 to 4, characterised in that the cover (54) is pivoted on the front longitudinal edge (90) of the inspection flap (56).

6. Ventilation device according to claim 5, characterised in that the front longitudinal edge (90) of the inspection flap (56) has a partially cylindrical surface which is surrounded by a catch (92) of the cover (54).

7. Ventilation device according to any one of claims 1 to 6, characterised in that the cover (54) and/or the inspection flap (56) extend substantially across the full height of the ventilation device.

8. Ventilation device according to any one of claims 1 to 7, characterised in that the cover (54) and/or the inspection flap (56) extend substantially across the full length of the ventilation device.

9. Ventilation device according to any one of claims 1 to 8, characterised in that the cover (54) is selectively pivotable on the lower longitudinal edge (90) orthe upper longitudinal edge (94) of the inspection flap (56).

10. Ventilation device according to any one of claims 1 to 9, characterised in that a flow channel (16, 18) is provided which extends in the direction of the longitudinal axis (32) of the housing (2), and that the ventilator housing (68) is arranged in the region of the air passage opening (62) of the inspection flap (56).

11. Ventilation device according to any one of claims 1 to 10, characterised in that the ventilator housing (68) has longitudinal channels (102) which are open towards the outside, in which support elements (104) are arranged.

12. Ventilation device according to claim 11, characterised in that the support elements (104) which comprise a flexible resilient material extend across the entire length of the ventilator housing (68).

13. Ventilation device according to claim 11 or 12, characterised in that the ventilator housing (68) has four longitudinal channels (102) which are associated in each case with one corner of the inner chamber (8) of the housing (2).

14. Ventilation device according to any one of claims 11 to 13, characterised in that two longitudinal channels (102) are arranged on both end regions (106, 108) of the outlet channel of the ventilator housing (68) and that the support elements (104) which are arranged in the two said longitudinal channels (102) abut at least partially against the inspection flap (56).

15. Ventilation device according to any one of claims 1 to 14, characterised in that a supporting wall (50) which is transverse to the longitudinal axis (32) is disposed in each case at least on the ends of the housing (2) in the inner chamber (8), and is secured in longitudinal channels (124) of the housing (2) by means of securing elements.

16. Ventilation device according to claim 15, characterised in that the longitudinal channels (124) have undercut regions in which the securing elements for the supporting wall (50) engage.

17. Ventilation device according to claim 15 or 16, characterised in that the securing elements are formed as T-shaped projections (126) of the supporting wall (50).

18. Ventilation device according to any one of claims 15 to 17, characterised in that the supporting wall (50) has a borehole (128) which is arranged so as to be perpendicular to the rear wall (28) of the housing (2) and into which securing means, in the form of a screw or the like, can be introduced.

19. Ventilation device according to claim 18, characterised in that the supporting wall (50) on which the side which is turned towards the inspection flap (56) contains a recess (132), which has a larger diameter than the associated borehole (128) and through which both the said securing means and a tool for actuating these can be guided.

20. Ventilation device according to any one of claims 1 to 19, characterised in that the housing (2) has a longitudinal channel (124) for electrical leads in the inner chamber.

## Revendications

1. Dispositif de ventilation comprenant un boîtier (2) à la face avant duquel est disposé un volet de fermeture (54), de préférence oscillant, une paroi agencée sur le côté avant du boîtier (2), qui peut être verrouillée à l'aide de moyens de verrouillage (60) pour enfermer un volume intérieur (8) dans lequel est prévue au moins une paroi d'appui (50), et un carter de ventilateur (68) disposé dans le volume intérieur (8) du boîtier (2), le boîtier (2) et la paroi présentant des ouvertures de passages d'air (24, 26, 62) caractérisé en ce que la paroi est réalisée sous la forme d'un volet de visite (56) qui est articulé à un bord avant (70) du boîtier (2), en ce que le volet de visite (56) peut être verrouillé directement sur le boîtier (2) à l'aide des moyens de verrouillage (60), en ce que le volet de visite (56) présente une ouverture (64) destinée à recevoir un élément d'actionnement (66) relié au volet de fermeture (54) et ence que le carter (68) du ventilateur est appuyé contre le boîtier (2) et contre le volet de visite (56) par l'intermédiaire d'éléments d'appui (104), le carter (68) du ventilateur étant verrouillé dans le volume intérieur (8) lorsqu'on ferme le volet de visite (56) et qu'on actionne les moyens de verrouillage (60).

2. Dispositif de ventilation selon la revendication 1, caractérisé en ce que le bord avant (70) est partiellement de forme cylindrique et est emboîté par un talon (74) en forme d'arc du volet de visite (56).

3. Dispositif de ventilation selon la revendication 2, caractérisé en ce que le talon (74) recourbé en arc, ainsi qu'une rainure longitudinale (72) du boîtier (2), dans laquelle le talon (74) est engagé, sont d'une configuration telle que, après qu'on a rabattu le volet de visite (56) d'un angle prédéterminé dans le sens qui l'écarte du boîtier (2), ce volet de visite (56) peut être séparé du boîtier (2).

4. Dispositif de ventilation selon la revendication 3, caractérisé en ce que l'angle prédéterminé est de l'ordre de grandeur de 90 degrés.

5. Dispositif de ventilation selon une quelconque des revendications 1 à 4, caractérisé en ce que le volet de fermeture (54) est articulé au bord longitudinal avant (90) du volet de visite (56).

6. Dispositif de ventilation selon la revendication 5, caractérisé en ce que le bord longitudinal avant (90) du volet de visite (56) présente une surface partiellement cylindrique qui est emboîtée par une griffe (92) du volet de fermeture (54).

7. Dispositif de ventilation selon une quelconque des revendications 1 à 6, caractérisé en ce que le volet de fermeture (54) et/ou le volet de visite (56) s'étendent sensiblement sur toute la hauteur du dispositif de ventilation.

8. Dispositif de ventilation selon une quelconque des revendications 1 à 7, caractérisé en ce que le volet de fermeture (54) et/ou le volet de visite (56) s'étendent sensiblement sur toute la longueur du dispositif de ventilation.

9. Dispositif de ventilation selon une quelconque des revendications 1 à 8, caractérisé en ce que le volet de fermeture (54) peut être articulé au choix au bord longitudinal inférieur (90) ou au bord longitudinal supérieur (94) du volet de visite (56).

10. Dispositif de ventilation selon une quelconque des revendications 1 à 9, caractérisé en ce qu'il est prévu un canal de circulation d'air (16, 18) qui s'étend parallèlement à l'axe longitudinal (32) et en ce que le carter (68) du ventilateur est disposé dans la région de l'ouverture de passage d'air (62) du volet de visite (56).

11. Dispositif de ventilation selon une quelconque des revendications 1 à 10, caractérisé en ce que le carter (68) du ventilateur présente, sur sa surface externe des rainures longitudinales (102) qui débouchent vers l'extérieur et dans lesquelles sont disposés des éléments d'appui (104).

12. Dispositif de ventilation selon la revendication 11, caractérisé en ce que les éléments d'appui (104), faits d'une matière élastique souple, s'étendent sur toute la longueur du carter (68) du ventilateur.

13. Dispositif de ventilation selon l'une des revendications 11 et 12, caractérisé en ce que le carter (68) du ventilateur présente quatre rainures longitudinales (102) qui sont respectivement associées aux angles du volume intérieur (8) du boîtier (2).

14. Dispositif de ventilation selon une quelconque des revendications 11 à 13, caractérisé en ce que deux rainures longitudinales (102) sont disposées aux deux régions d'extrémité (106, 108) du conduit de sortie du carter (68) du ventilateur et en ce que les éléments d'appui (104) disposés dans les deux rainures longitudinales (102) précitées sont appuyés au moins en partie contre le volet de visite (56).

15. Dispositif de ventilation selon une quelconque des revendications 1 à 14, caractérisé en ce que, dans le volume intérieur (8) est disposée, au moins à chacune des extrémités du boîtier (2), une paroi d'appui (50) disposée transversalement à l'axe longitudinal (32), cette paroi étant fixée dans des rainures longitudinales (124) du boîtier (2) à l'aide de moyens de fixation.

16. Dispositif de ventilation selon la revendication 15, caractérisé en ce que les rainaures longitudinales (124) présentent des régions en contre-dépouille dans lesquels les éléments de fixation de la paroi d'appui (50) sont engagés.

17. Dispositif de ventilation selon l'une des revendications 15 et 16, caractérisé en ce que les éléments de fixation sont constitués par des talons en T (126) de la paroi d'appui (50).

18. Dispositif de ventilation selon une quelconque des revendications 15 à 17, caractérisé en ce que la paroi d'appui (50) présente un perçage (128) disposé perpendiculairement à la paroi arrière (28) du boîtier (2) et dans lequel on peut enfiler des moyens de fixation réalisés sous la forme d'une vis ou équivalent.

19. Dispositif de ventilation selon la revendication 18, caractérisé en ce que la paroi d'appui (50) présente, sur le côté dirigé vers le volet de visite (56), un évidement (132) qui possède un plus grand diamètre que le perçage (128) correspondant et à travers lequel on peut enfiler lesdits moyens de fixation ainsi qu'un outil pour la monoeuvre de ces moyens.

20. Dispositif de ventilation selon une quelconque des revendications 1 à 19, caractérisé en ce que le boîtier (2) présente dans son volume intérieur (8) une rainure longitudinale (124) destinée à recevoir des conducteurs électriques.
